# FASCICULE DE BREVET EUROPEEN

(11) **EP 0 007 274 B1**
(45) Date de publication et mention de la délivrance du brevet: **05.05.1982**
(21) Numéro de dépôt: 79400469.7
(22) Date de dépôt: 06.07.1979
(51) Int. Cl.: B65D 41/04

(54) **Dispositif de positionnement d'un bouchon sur un flacon et procédé de bouchage d'un flacon muni d'un tel dispositif**
Vorrichtung zum in Stellung bringen eines Stöpsels auf einen Flakon und Verfahren zum Verstöpseln eines Flakons, der mit solch einer Vorrichtung ausgestattet ist
Means for positioning a stopper on a bottle, and method for closing a bottle provided with such means

(30) Priorité: 07.07.1978 FR 7820257
(43) Date de publication de la demande: 23.01.1980
(73) Titulaire: CHANEL, 92523 Neuilly-sur-Seine (FR)
(72) Inventeur: Lehmann, Myrtil Bernard, Saint Cloud (Hauts de Seine) (FR)
(74) Mandataire: Casanova, André

## Description

La présente invention a pour objet un dispositif de positionnement d'un bouchon sur un récipient destiné en particulier mais non exclusivement aux flacons de parfum.

On sait que la plupart des flacons sont fermés par un bouchon qui se visse sur le col ou goulot, un joint d'étanchéité étant interposé entre la partie supérieure du col du flacon et de la couronne intérieure du bouchon. La fermeture est obtenue par un mouvement en hélice (rotation plus translation) du bouchon sur le col lors de la fermeture du flacon, le joint s'écrase freinant ainsi le mouvement de translation, alors que le mouvement de rotation peut continuer en fonction du couple de force exercé sur le bouchon. Il en résulte que par rapport au corps du flacon proprement dit, la position du bouchon peut varier d'un angle qui est de l'ordre de 90°, cet angle dépendant bien entendu du pas du filetage.

Ce fait ne constitue pas un inconvénient notable lorsque le bouchon et le flacon sont à symétrie de révolution. Il n'en va pas de même lorsque le flacon et/ou le bouchon présentent des sections polygonales et, par exemple, carrées. En effet, le bouchon est dans ce cas le plus souvent de travers, ce qui nuit notablement à la présentation de l'ensemble.

On sait, d'autre part, que dans l'industrie du parfum, le produit introduit, dans le flacon étant par essence très volatil, il est nécessaire de disposer d'une fermeture qui assure un jointage parfait. Dans ce but, il est connu de disposer à l'intérieur du bouchon proprement dit une jupe striée extérieurement et filetée intérieurement qui, par déformation élastique absorbe les différences de cotes venant de la fabrication et assure l'étanchéité par un contact intime avec le verre.

Certes le brevet GB-A-653.884 décrit un flacon comportant sur sa face supérieure deux encoches qui coopèrent avec deux ergots formés à la base du bouchon. Un tel bouchon, monobloc, est donc toujours correctement positionné par rapport au flacon; mais un tel ensemble demande une grande précision lors de sa fabrication si l'on désire une herméticité totale.

Il a également été proposé des flacons dont le goulot comportait des ergots pour bloquer le vissage du bouchon ou pour simplement le retenir, par exemple dans les brevets US-A--3.973.941,3.830.391 et 4.093.096.

Un objet de l'invention est la réalisation d'un dispositif simple qui assure un positionnement déterminé du bouchon par rapport au corps du récipient.

Cet objet, ainsi que d'autres qui apparaîtront par la suite, est atteint par le dispositif selon la présente invention pour positionner un bouchon sur un récipient formé d'un corps de section non-circulaire surmonté d'un col fileté extérieurement, bouchon constitué de deux éléments s'emboîtant l'un dans l'autre, l'un intérieur ou capsule muni intérieurement d'un filetage de façon à être vissé sur ledit col, l'autre extérieur de section semblable à celle du corps, ces deux éléments comprenant chacun, la capsule sur sa face extérieure et le bouchon extérieur sur sa face intérieure, des moyens pour les rendre solidaires après emboîtage, ce dispositif comprend au moins une butée qui est située sur la partie du récipient intermédiaire entre le corps et le col et des moyens d'arrêt disposés à la partie inférieure du bouchon extérieur et à l'intérieur de celui-ci, cette butée et ces moyens d'arrêt comportant des faces qui sont au contact l'une de l'autre lorsque la capsule obture hermétiquement le récipient, lesdits moyens pour rendre solidaires les deux éléments du bouchon etant néanmoins tels que ledit élément extérieur (2) peut subir une légère rotation par rapport à la capsule (21) de manière que les moyens d'arrêt (7) viennent toujours au contact de la butée (6).

Avantageusement, cette butée est située sur une collerette qui est formée à la base du col et qui réunit le col au corps.

De préférence, la capsule comporte un joint liège et un obturateur plastique pour assurer une fermeture étanche.

Avantageusement, la capsule assure une fermeture étanche par un auto jointage à lèvres avec éventuellement adjonction d'un insert stilligouttç.

Ainsi, 'le mouvement de translation du bouchon étant plus ou moins stoppé par l'action du haut du col sur la jupe striée, le mouvement de rotation est bloqué par la butée. On est alors sûr que le bouchon s'arrêtera dans une position déterminée par rapport au corps du flacon.

Selon une autre caractéristique de l'invention, les sections du récipient et du bouchon étant sensiblement carrées, la surface de butée s'étend dans la direction d'un plan diagonal du récipient.

L'invention a àgalement trait à un procédé pour boucher un récipient au moyen d'un tel dispositif selon lequel on visse sur le col du récipient une capsule cylindrique jusqu'à ce que l'étanchéité soit assurée par contact ou par déformation;
- on emboîte un bouchon extérieur sur cette capsule, chacun comportant des moyens qui en coopérant rendent solidaires ce bouchon extérieur et cette capsule;
- on amène la surface des moyens d'arrêt du bouchon extérieur au contact de la surface radiale de la butée, par rotation du bouchon extérieur autour de la capsule.

La description qui suit et qui ne présente aucun caractère limitatif, doit être lue en regard des figures annexées parmi lesquelles:
- la figure 1 représente une vue extérieure d'un récipient actuellement sur le marché;
- la figure 2 représente une vue extérieure d'un récipient selon la présente invention, le bouchon étant séparé du corps du récipient;
- la figure 3 est une coupe partielle de l'extrémité supérieure du récipient et du bouchon;
- la figure 4 est une vue en coupe selon la ligne A-A de la figure 3.

La figure 1 représente un type de flacon actuellement dans le commerce qui ne se différencie pas extérieurement d'un flacon muni d'un dispositif selon l'invention. Ce flacon comporte un corps 1 et un bouchon extérieur 2 vissé sur le corps 1. Le problème qui est résolu par l'invention est celui du parallélisme du côté 1a a du corps du flacon avec le côté 2a du bouchon extérieur.

Comme cela apparaît mieux sur la figure 2, ce problème est résolu par la formation sur l'épaulement d'une surface de butée susceptible de coopérer avec une pièce d'arrêt formée dans le bouchon extérieur 2. On voit sur la figure 2 que le corps 1 est réuni, par l'intermédiaire d'une collerette 3 faisant partie de l'epaulement, à un col 4. Le col 4 est fileté, les filets 5 pouvant coopérer avec un filetage 5a intérieur à la capsule 21 portant des striures 22 qui par coopération avec des reliefs correspondants 23 assurent la solidarisation du bouchon et de la jupe. Une bague 8 assure le centrage du bouchon sur le col. Comme cela apparaît sur la figure 2, une surépaisseur 6 prévue sur la collerette 3 présente une face de butée 6a. Cette face de butée 6a coopère lors de la fermeture du flacon avec une pièce d'arrêt 7 formée à l'intérieur du bouchon extérieur et la partie inférieure de celui-ci. Lors du vissage du bouchon sur le col, la pièce d'arrêt tourne librement autour du col jusqu'à ce que, par suite du mouvement de translation du bouchon, elle soit susceptible de venir en contact par sa face 7a avec la surépaisseur 6 formant butée. Le mouvement de rotation est ainsi bloqué ce qui assure le positionnement voulu du bouchon sur le corps du flacon, plus généralement la surface de butée 6a peutiêtre constituée par un creux formé dans l'épaulement lui-même lors de la fabrication du flacon.

Le problème de l'étanchéité de la fermeture peut être résotu par différents moyens classiques:
- joint liège + obturateur plastique souple
- autojointage à lèvres avec adjonction éventuelle d'un insert du type stilligoutte.

En tout état de cause, il faut que l'étanchéité se produise lors du vissage de la capsule striée 21, la pose du bouchon extérieur 2 se faisant verticalement sur la capsule jusqu'à encliquetage du jonc 24 de la capsule 21 dans la gorge 25 du bouchon.

Les figures 3 et 4 sont des coupes respectives selon la ligne B-B de la figure 4 et selon la ligne A-A de la figure 3, montrant le bouchon en position d'obturation du col du flacon. On voit sur ces figures que la surface 7a de la pièce d'arrêt 7 vient en butée contre la surface 6a de la surépaisseur 6. Le joint 12 assure l'étanchéité en coopération avec le téton ou insert 13.

Bien que dans l'exemple représenté le mouvement de rotation du bouchon soit arrêté par une seule butée, il est évident que l'on peut prévoir sur la collerette 3 ou sur l'épaulement proprement dit plusieurs surépaisseurs coopérant lors de la fermeture avec plusieurs surfaces d'arrêt formées à l'intérieur du bouchon. Bien entendu, la forme du flacon et du bouchon ne constitue pas une limitation à la présente invention et celle-ci peut être mise en oeuvre par exemple avec un bouchon de forme générale cylindrique comprenant un méplat dont on veut être sûr qu'il se situe exactement dans le prolongement de l'étiquette en vue d'assurer une présentation originale.

La capsule 21 destinée à assurer l'étanchéité est réalisée en un matériau plus souple que le bouchon extérieur 2. En effet, elle doit réagir aux différentes forces qui la sollicitent et l'insert 13 doit pénétrer à l'intérieur du col du flacon et appuyer sur la surface interne pour assurer l'étanchéité.

Le bouchage du flacon en usine se fait après remplissage de celui-ci en deux temps:
1 - pose de la capsule 21 striée par rotation autour du col jusqu'à ce qu'un contact convenable soit établi entre les éléments de la paroi interne (y compris éventuellement le joint) et le col du flacon;
2 - pose du bouchon extérieur 2 autour de la capsule 21 par superposition et encliquetage, le jonc 24 venant à l'intérieur de la gorge 25 de sorte que les faces du bouchon. extérieur soient en regard des faces du flacon.

Si cela est nécessaire, le bouchon extérieur 2 peut subir une légère rotation par rapport à la capsule 21 de manière que la pièce d'arrêt vienne au contact de la butée, ce qui est possible malgré les striures ou cannelures de la capsule 21 compte tenu de la souplesse du matériau constructif. Ainsi, la position du bouchon extérieur par rapport à la capsule 21 en position d'étanchéité est exactement définie..

Pour l'utilisatrice du produit contenu dans le flacon, tout se passe comme s'il n'y avait qu'un seul bouchon puisque lors de la rotation dans le sens de dévissage la capsule est entraînée par ses striures ou cannelures par le bouchon extérieur.

Lors du rebouchage, la capsule retrouve sa position d'étanchéité au cours du dernier tour de revissage et le mouvement de rotation est automatiquement arrêté dans la position voulue par la butée.

On notera, et cela apparaît très clairement sur la figure 1, que la jupe du bouchon 2 masque complètement le dispositif selon l'invention lorsque le flacon est fermé.

## Revendications

1. Dispositif pour positionner sur un récipient formé d'un corps (1) de section non-circulaire surmonté d'un col (4) fileté extérieurement, un bouchon qui est constitué de deux éléments s'emboîtant l'un dans l'autre, l'un intérieur ou capsule (21) muni intérieurement d'un filetage de façon à être vissé sur ledit col (4), l'autre extérieur (2) de section semblable à celle du corps (1), ces deux éléments comprenant chacun, ladite capsule (21) sur sa face extérieure (22) et ledit bouchon extérieur (2) sur sa face intérieure (23), des moyens pour les rendre solidaires après emboîtage, caractérisé par le fait qu'il comprend au moins une butée (6) qui est située sur la partie du récipient intermédiaire entre le corps (1) et le col (4) et des moyens d'arrêt (7) disposés à la partie inférieure du bouchon extérieur (2) et à l'intérieur de celui-ci, ladite butée (6) et lesdits moyens d'arrêt (7) comportant des faces, respectivement (6a) et (7a) qui sont au contact l'une de l'autre lorsque ladite capsule (2) obture hermétiquement ledit récipient, et que lesdits moyens pour rendre solidaires les deux élè- ments du bouchon sont néanmoins tels que ledit élément extérieur (2) peut subir une légère rotation par rapport à la capsule (21) de manière que les moyens d'arrêt (7) viennent toujours au contact de la butée (6).

2. Dispositif selon la revendication 1, caractérisé par le fait que ladite butée (6) est située sur une collerette (3) formée à la base du col (4) et réunissant ledit col (4) au corps ( 1 ).

3. Dispositif selon la revendication 1 ou 2, caractérisé par le fait que ladite capsule (21) comporte un joint liège (12) et un obturateur plastique pour assurer une fermeture étanche.

4. Dispositif selon la revendication 1 ou 2, caractérisé par le fait que ladite capsule (21) assure une fermeture étanche par un autojointage à lèvres, avec éventuellement adjonction d'un insert stilligoutte.

5. Dispositif selon l'une quelconque des revendications 1 à 4, caractérisé par le fait que, les sections du récipient et du bouchon étant sensiblement carrées, ladite surface de butée (6a) s'étend dans la direction d'un plan diagonal dudit récipient.

6. Dispositif selon l'une quelconque des revendications 1 à 5, caractérisé par le fait que lesdits moyens pour rendre solidaire les deux éléments composant le bouchon sont constitués par des cannelures ou des striures (22) disposées sur la face intf- ne de l'élément extérieur (2) et la face exter de la capsule (21 ainsi que par un jonc (24) situé sur la face externe de la capsule (21) et par une gorge (25) située sur la face interne de l'élément extérieur (2), ledit jonc coopérant avec ladite gorge.

7. Procédé pour boucher un récipient au moyen d'un dispositif selon l'une quelconque des revendications 1 à 6, caractérisé par le fait que:
- on visse sur le col (4) dudit récipient une capsule (21) cylindrique jusqu'à ce que l'étanchéité soit assurée par contact ou par déformation;
- on emboîte un bouchon extérieur (2) sur ladite capsule (21), chacun comportant des moyens qui en coopérant rendent solidaires ledit bouchon extérieur et ladite capsule;
- on amène la surface (7a) des moyens d'arrêt (7) du bouchon extérieur (2) au contact de la surface radiale (6a) de la butée (6), par rotation dudit bouchon extérieur autour de ladite capsule.

## Claims

1. Means for positioning on a container formed of a body (1) of non-circular section surmounted by an externally threaded neck (4) a stopper which is constituted by two elements one enclosing the other, the interior one or cap (21) provided on its interior with a thread in such a fashion that it may be screwed on to the said neck (4), the outer exterior (2) of section similar to that of the body (1), these two elements each comprising, the said cap (21) on its exterior face (22) and the said exterior stopper (2) on its interior face (23), means for rendering them unitary after fitting together, characterised by the fact that it comprises at least one abutment (6) which is situated on the part of the container lying intermediate between the body (1) and the neck (4) and stop means (7) located on the lower part of the exterior stopper (2) and on the interior of this, the said abutment (6) and the said stop means (7) bearing faces respectively (6a) and (7a) which are in contact one with another when the said cap (2) hermetically seals the said container, and that the said means for rendering the two elements of the stopper unitary are nevertheless such that the said exterior element (2) can undergo slight rotation relative to the cap (21) in such fashion that the stop means (7) always come into contact with the abutment (6).

2. Means according to claim 1 characterised by the fact that the said abutment (6) is located on a collar (3) formed at the base of the neck (4) and uniting the said neck (4) to the body (1 ).

3. Means according to claim 1 or 2 characterised by the fact that the said cap (21) comprises a resilient sealing joint (12) and a plastics obturator in order to ensure sealed closure.

4. Means according to claim 1 or 2 characterised by the fact that the said cap (21) ensures sealed closure by means of lip seals, optionally with the addition of a dropper insert.

5. Means according to any one of claims 1 to 4 characterised by the fact that, the sections of the container and of the stopper being substantially square, the said abutment surface (6a) extends in the direction of a diagonal plane of the said container.

6. Means according to any one of claims 1 to 5 characterised by the fact that the said means for rendering the two elements forming the stopper unitary are constituted by channels or grooves (22) located on the internal face of the exterior element (2) and the external face of the cap (21) as well as by a bead (24) situated on the external face of the cap (21 ) and by a groove (25) situated on the internal face of the exterior element (2), the said bead cooperating with the said groove.

7. Process for stoppering a container by means of means according to any one of claims 1 to 6 characterised by the fact that:
- one screws on to the neck (4) of the said container a cylindrical cap (21) until sealing is ensured by contact or by deformation;
- one fits an exterior stopper (2) on to the said cap (21), each comprising means which cooperating with one another render unitary the said exterior stopper and the said cap;
-one leads the surface (7a) of the stop means (7) of the exterior stopper (2) into contact with the radial surface (6a) of the abutment (6) by rotation of the said exterior stopper around the said cap.

## Patentansprüche

1. Vorrichtung zum Positionieren eines Verschlusses auf einem aus einem Körper (1) mit nichtkreisförmigem Querschnitt, der von einem mit einem Außengewinde versehenen Hals (4) überragt wird, bestehenden Behältnis, wobei dieser Verschluß aus zwei sich ineinander verschachtelnden Elementen besteht, nämlich einer Innenkapsel (21), die mit einem Innenschraubgewinde versehen ist, so daß sie auf diesen Hals (4) aufgeschraubt werden kann, und der Außenkapsel (2) mit ähnlichem Querschnitt wie dem des Körpers (1), und wobei diese Innenkapsel (21) auf ihrer Außenfläche (22) und diese Außenkapsel (2) auf ihrer Innenfläche (23) Mittel aufweisen, um beide Elemente nach dem Zusammenstecken formschlüssig miteinander zu verbinden, gekennzeichnet durch mindestens einen Anschlag (6), der sich auf dem Behältnis im Bereich zwischen diesem Körper (1) und diesem Hals (4) befindet, und durch eine Arretierungsvorrichtung (7), die im unteren Bereich dieser Außenkapsel (2) und in deren Innerem angeordnet ist, wobei dieser Anschlag (6) und diese Arretierungsvorrichtung (7) Anlageflächen (6a bzw. 7a) aufweisen, die miteinander in Berührung stehen, wenn dieser Verschluß das Behältnis hermetisch verschließt, und weiterhin dadurch gekennzeichnet, daß diese Mittel zum formschlüssigen Miteinanderverbinden dieser beiden Elemente des Verschlusses so beschaffen sind, daß diese Außenkapsel (2) eine leichte Drehung in Bezug auf diese Innenkapsel (21) derart ausführen kann, daß diese Arretierungsvorrichtung (7) stets in Berührung mit diesem Anschlag (6) bleibt.

2. Vorrichtung nach Anspruch 1, dadurch gekennzeichnet, daß dieser Anschlag (6) sich auf einem Kragen (3) befindet, der an der Basis dieses Halses (4) gelegen ist und diesen Hals (4) und diesen Körper (1) miteinander verbindet.

3. Vorrichtung nach Anspruch 1 oder 2, dadurch gekennzeichnet, daß diese Innenkapsel (21) eine Korkeinlage und eine Kunststoffdichtung aufweist, die einen dichten Verschluß gewährleisten.

4. Vorrichtung nach Anspruch 1 oder 2, dadurch gekennzeichnet, daß diese Innenkapsel (21) einen dichten Verschluß gewährleistet durch Selbstdichtung mittels Dichtlippen, gegebenenfalls unter Einbeziehung eines Tropfenzähler-Einsatzes.

5. Vorrichtung nach einem der Ansprüche 1 bis 4, dadurch gekennzeichnet, daß die Querschnitte des Behältnisses und des Verschlusses im wesentlichen quadratisch sind, und daß diese Anlagefläche (6a) sich in Richtung einer Diagonalebene des Behältnisses erstreckt.

6. Vorrichtung nach einem der Ansprüche 1 bis 5, dadurch gekennzeichnet, daß diese Mittel zum formschlüssigen Miteinanderverbinden der beiden den Verschluß bildenden Elemente aus Rippen oder Rillen (22) bestehen, die auf der Innenoberfläche der Außenkapsel (2) und auf der Außenoberfläche der Innenkapsel (21) angeordnet sind, sowie aus einer auf der Außenoberfläche der Kapsel (21) angeordneten Leiste (24) und aus einer mit dieser Leiste zusammenwirkenden, in die Innenoberfläche der Außenkapsel (2) eingeschnittenen Hohlkehle.

"7. Verfahren zum Verschließen eines Behältnisses mittels einer Vorrichtung gemäß einem der Ansprüche 1 bis 6, dadurch gekennzeichnet, daß man
- auf den Hals (4) des Behältnisses eine zylindrische Kapsel (21), schraubt, bis durch Kontakt oder durch Deformation Dichtigkeit erzielt ist,
- einen Außenverschluß (2) auf diese Innenkapsel (21) aufsetzt, wobei beide Teile Mittel aufweisen, die im Zusammenwirken diesen Außenverschluß und diese Innenkapsel formschlüssig miteinander verbinden, und
- die Anlagefläche (7a) der Arretierungsvorrichtung (7) in Eingriff bringt mit der radialen Anlagefläche (6a) des Anschlags (6), indem man diesen Außenverschluß um diese Innenkapsel dreht.
